# EUROPÄISCHE PATENTSCHRIFT

(11) **EP 0 679 740 B1**
(45) Veröffentlichungstag und Bekanntmachung des Hinweises auf die Patenterteilung: **22.07.1998**
(21) Anmeldenummer: 95106000.3
(22) Anmeldetag: 21.04.1995
(51) Int. Cl.: D01G 21/00, D01G 27/00

(54) **Anordnung von Streckwerkseinheiten**
Arrangement of drawing units
Arrangement des unités d'étirage

(30) Priorität: 29.04.1994 CH 1335/94
(43) Veröffentlichungstag der Anmeldung: 02.11.1995
(73) Patentinhaber: MASCHINENFABRIK RIETER AG, CH-8406 Winterthur (CH)
(72) Erfinder: Slavik, Walter, CH-8320 Fehraltorf (CH); Scheurer, Paul, CH-8450 Andelfingen (CH)

(56) Entgegenhaltungen:
- EP-A- 0 542 668
- EP-A- 0 578 955
- GB-A- 1 225 836
- US-A- 3 002 232

## Beschreibung

Die Erfindung bezieht sich auf eine Textilmaschine zur Verarbeitung von einem über einen Zuführtisch zugeführten Faservlies, das aus mehreren übereinander gelegten Faservliesen gebildet ist, wobei die einzelnen Faservliese in einem Abstand und von oberhalb des Zuführtisches und hintereinander angeordneten Streckwerkseinheiten auf den Zuführtisch abgegeben und miteinander doubliert werden, und die Achsen der Streckwerkswalzen der Streckwerkseinheiten quer zur Zuführrichtung des Faservlieses auf den Zuführtisch ausgerichtet sind.

Zur Bildung eines Wattewickels, der als Vorlage für eine nachfolgende Kämmaschine dient, werden einer wattewickelbildenden Maschine Strecken- oder Kardenbänder zugeführt, welche gruppenweise an zwei oder mehreren Streckwerkseinheiten zu einem Faservlies verstreckt werden, und anschliessend die Faservliese miteinander auf einem Zuführtisch doubliert werden. Das heisst, die von den Streckwerkseinheiten abgegebenen Faservliese werden auf dem Zuführtisch übereinandergelegt.

Aus der JP-AS-63-36371 ist eine derartige Einrichtung bekannt, wobei der Zuführtisch als umlaufendes Transportband ausgeführt ist. Es sind jedoch auch Ausführungen bekannt, bei denen der Zuführtisch mit einer feststehenden Führungsfläche versehen ist, und das doublierte Faservlies durch entsprechend angeordnete und angetriebene Walzen transportiert wird. Aus der zitierten JP-AS ist eine Anordnung zu entnehmen, bei der die Achsen der Streckwerkswalzen quer zur Transportrichtung der Faservliese ausgerichtet sind. Die doublierten Faservliese werden Wickelwalzen zugeführt, oberhalb welchen ein Wattewickel gebildet wird.

Insbesondere bei den Maschinen, bei welchen die Faservliese über eine feststehende Führungsfläche eines Zuführtisches der Wickeleinheit zugeführt werden, ist eine gute Zugänglichkeit, insbesondere zum manuellen Ansetzen bzw. Übereinanderlegen der Faservliese im Bereich der Streckwerkseinheiten erforderlich. Das heisst, bevor die wickelbildende Maschine gestartet werden kann, müssen die von den einzelnen Streckwerkseinheiten abgegebenen Vliese von Hand an die entsprechende Abgabepositionen der nachfolgenden Streckwerkseinheiten überführt werden, bis die so übereinandergelegten Faservliese von einer angetriebenen Transportwalze erfasst werden. Die Vorbereitung der Faservlieszuführung, sowie allfällige Reinigungs- und Korrekturarbeiten erfordern insbesondere im Bereich der Streckwerkseinheiten eine gute Zugänglichkeit. Bei den bekannten Maschinen sind die Streckwerkseinheiten mit den Streckwerkswalzen beidseitig des zugeführten Vlieses fest mit der jeweiligen Seite des Zuführtisches verbunden bzw. abgestützt. Dadurch ist die gute Zugänglichkeit zur Führungsfläche des Zuführtisches zumindest im Bereich der Lagerstellen stark eingeschränkt.

Der Erfindung liegt somit die Aufgabe zugrunde, ausgehend vom bekannten Stand der Technik, den Bereich des Zuführtisches mit den Streckwerkseinheiten so auszugestalten, dass eine bessere Zugänglichkeit gewährleistet wird.

Diese Aufgabe wird dadurch gelöst, dass mindestens die Streckwerkseinheit, unter welcher ein Faservlies einer benachbarten Streckwerkseinheit hindurchgeführt wird, nur auf einer Seite des Faservlieses abgestützt ist.

Dadurch wird es möglich, eine Zugänglichkeit unterhalb der jeweiligen Streckwerkseinheit zu schaffen, um den bereits beschriebenen Ansetzvorgang problemlos durchführen zu können.

Vorteilhafterweise wird vorgeschlagen, dass sich die jeweilige Streckwerkseinheit einseitig am Zuführtisch abstützt, und von der Abstützung aus gesehen, die lichte Weite zwischen dem Zuführtisch und dem, den Zuführtisch überragenden Teil der Streckwerkseinheit so gross gewählt ist, dass ein Handeingriff in diesen Bereich ermöglicht wird.

Vorteilhafterweise sind die äusseren Kanten der Streckwerkseinheit im Bereich der lichten Weite abgerundet.

Zur Überführung der Faservliese auf den Zuführtisch wird vorgeschlagen, dass zwischen den Streckwerkswalzen und der Führungsfläche des Zuführtisches ein Führungsblech angebracht ist, das in den Bereich der lichten Weite ragt.

Zur Stabilisierung der Seitenführung der Faservliese wird weiter vorgeschlagen, dass das Führungsblech mit seitlichen Vliesführer versehen ist.

Weitere Vorteile der Erfindung sind anhand eines nachfolgenden Ausführungsbeispieles näher aufgezeigt und beschrieben.
Es zeigen:
- Fig. 1: eine schematische Seitenansicht einer wickelbildenden Maschine mit den erfindungsgemäss angebrachten Streckwerkseinheiten,
- Fig. 2: eine Rückansicht auf eine der Streckwerkseinheiten gemäss Fig. 1,

In Fig. 1 wird eine Textilmaschine 1 gezeigt, welche mit einer wickelbildenden Einheit 20 zur Bildung eines Wattewickels 12 versehen ist und welche über einen Zuführtisch 2 mit einem Faservlies V über ein Leitblech 26 beschickt wird.

Das Faservlies V wird durch eine angetriebene Walze 14 den Kalanderwalzen 24 zugeführt, die das kalandrierte Vlies zu den Wickelwalzen 22, 23 überführen. Oberhalb den Wickelwalzen wird ein Wattewickel 12 mittels bekannter und nicht gezeigter Wickelaggregaten gebildet.

Oberhalb einer Führungsfläche 4 des Zuführtisches 2 sind in Abstand zueinander drei Streckwerkseinheiten S1, S2 und S3 angeordnet. Die Streckwerkseinheiten S1 - S3 weisen jeweils Streckwerkswalzen W auf, deren einseitige Lagerstellen 28 in einem Lagergehäuse 10 angebracht sind, welches mit dem Zuführtisch 2 verbunden ist (Fig. 2).

Auf der gegenüberliegenden Seite der Lagerstellen 28 sind die Streckwerkswalzen W in den Lagerstellen 30 gelagert, welche in einem Lagerschild 32 angebracht sind, das mit dem Streckwerksgehäuse 33 verbunden ist. Die Abstützung der Streckwerkseinheit 53 erfolgt somit nur einseitig des Faservlieses V über das Lagergehäuse 10. Diese Anordnung ist insbesondere aus Fig. 2 zu entnehmen, worin auch der durch diese Bauweise entstandene lichte Abstand L zu ersehen ist. Im Bereich der Lagerstellen 28 sind die Achsen der Streckwerkswalzen W mit Antriebsrädern 11 versehen. Wie in Fig. 1 schematisch gezeigt, erfolgt der Antrieb der Streckwerkseinheiten S1 - S3 durch einen Motor 13, der die Antriebsleistung über eine Längswelle 15 und einen der jeweiligen Streckwerkseinheit zugeordneten Kegeltrieb 16 mit den Abtriebswellen 18 überträgt. Über ein nicht näher aufgezeigtes Getriebe wird der Antrieb von der jeweiligen Welle 18 auf die Antriebsräder 11 übertragen. Das nicht näher gezeigte Getriebe ist im Lagergehäuse 10 integriert.

Am Streckwerksgehäuse 33 ist ein nach unten schräg angeordnetes Führungsblech 5 mit Seitenführungen 6 angebracht. Dieses Führungsblech 5 hat die Aufgabe, das vom jeweiligen Streckwerk abgegebene Faservlies auf die Führungsfläche 4 des Zuführtisches 2 zu überführen. Der Transport der Faservliese V1 - V3 erfolgt durch die angetriebene Förderwalze 14 bzw. durch die angetriebenen Kalanderwalzen 24. Es ist jedoch auch denkbar, auf dem Zuführtisch 2 weitere Förderwalzen, welche angetrieben sind, vorzusehen. Diese weiteren Walzen (wie gezeigt) können direkt im Bereich der Aufgabe der Faservliese von den einzelnen Streckwerkseinheiten S2, S3 auf die Führungsfläche 4 angeordnet sein.

Im Bereich der lichten Weite L der einseitig abgestützten Streckwerkseinheiten S1 - S4 sind die äusseren Kanten K abgerundet ausgeführt. Die Abrundung K kann auch durch nach Innen abgebogene Blechteile mit entsprechend abgerundeten Kanten gebildet sein.

Beim Startvorgang der Textilmaschine 1 werden in der Regel die über ein nicht näher gezeigtes Zuführgestell zugeführten Faserbänder 8 in das aufgeklappte Streckwerk der Streckwerkseinheit S3 eingelegt. Nach dem Schliessen des Streckwerks der Streckwerkseinheit S3 wird im Langsamgang ein Faservlies gebildet, das mit Handunterstützung bis in den Bereich unterhalb des Führungsbleches 5 der Streckwerkseinheit S2 transportiert wird. Durch die freie Zugänglichkeit über die lichte Weite L, kann dieser Vorgang problemlos manuell unterstützt werden. Sobald sich das vordere Ende des Faservlieses V3 im Bereich unterhalb des Führungsbleches 5 befindet, werden die der Streckwerkseinheit S2 zugeführten Faserbänder 8 ebenfalls in dessen aufgeklapptes Streckwerk eingelegt und nach Schliessen des Streckwerks in Form eines Faservlieses V2 über das Führungsblech 5 auf die Führungsfläche 4, bzw. auf das Faservlies V3 aufgelegt. Die dadurch doublierten Faservliese V3 und V2 werden dann im Langsamgang in den Bereich unterhalb des Führungsbleches 5 der Streckwerkseinheit S1 mit Handunterstützung überführt. Der Langsamgang wird wieder gestoppt und die der Streckwerkseinheit S1 zugeführten Faserbänder 8 werden in das aufgeklappte Streckwerk der Streckwerkseinheit S1 eingelegt. Nach der Einlage der Faserbänder 8 wird das Streckwerk wieder geschlossen und der Langsamgang wieder gestartet. Dadurch gelangt das bei der Streckwerkseinheit S1 gebildete Faservlies V1 über das Führungsblech 5 auf die beiden doublierten Faservliese V3 und V2, wodurch ein dreifach doubliertes Faservlies V entsteht. Das Faservlies V wird mit Handunterstützung in den Bereich der angetriebenen Walze 14 gebracht, über welche das Faservlies V zu den Kalanderwalzen 24 überführt wird. Das die Kalanderwalzen 24 durchlaufende und kalandrierte Faservlies V gelangt in den Aufnahmebereich einer entsprechend geführten Aufnahmehülse 3, auf welche das Faservlies V unter Zuhilfenahme der angetriebenen Wickelwalzen 22 und 23 aufgewickelt wird.

Sobald dieser Einfädelvorgang des Faservlieses V beendet ist, wird die Textilmaschine 1, bzw. der Antriebsmotor 13 vom Langsamgang auf Betriebsdrehzahl umgestellt. Es erfolgt nun die Fertigstellung des Wattewickels 12, welcher anschliessend aus der Maschine ausgestossen und an ein nicht gezeigtes Transportsystem übergeben wird.

Um einen gleichmässigen Vliesrand, bzw. eine gleichmässige Vliesbreite zu erhalten, ist jedes Führungsblech mit seitlichen Vliesführern 6 versehen.

Durch die einseitig abgestützte Bauweise der Streckwerkseinheiten erhält man eine gute Zugänglichkeit, welche ein problemloses Einfädeln der einzelnen Faservliese beim Startvorgang ermöglicht. Ausserdem ist die gute Zugänglichkeit auch von Vorteil für Reinigungsarbeiten im Bereich der Streckwerkseinheiten S1 - S3 und für die visuelle Prüfung des Vlieses während der Produktion. Die hinterste Streckwerkseinheit S3 könnte im Hinblick auf die problemlose Zuführung des Faservlieses V3 auf den Zuführtisch 2 auch eine beidseitige Abstützung aufweisen, da das Zusammenführen eines Vlieses einer benachbarten Streckwerkseinheit hier nicht notwendig ist.

## Patentansprüche

1. Textilmaschine (1) zur Verarbeitung von einem über einen Zuführtisch (2) zugeführten Faservlies (V), das aus mehreren übereinander gelegten Faservliesen (V1,V2,V3) gebildet ist, wobei die einzelnen Faservliese (V1,V2,V3) in einem Abstand und von oberhalb des Zuführtisches (2) und hintereinander angeordneten Streckwerkseinheiten (S1-S3) auf den Zuführtisch abgegeben und miteinander doubliert werden und die Achsen (A) der Streckwerkswalzen (W) der Streckwerkseinheiten quer zur Zuführrichtung (T) des Faservlieses (V) auf den Zuführtisch (2) ausgerichtet sind, dadurch gekennzeichnet,
dass mindestens die Streckwerkseinheit (S1,S2), unter welcher ein Faservlies (V3,V2) einer benachbarten Streckwerkseinheit (S2,S3) hindurchgeführt wird, nur auf einer Seite des Faservlieses (V) abgestützt ist.

2. Textilmaschine (1) nach Anspruch 1, dadurch gekennzeichnet, dass sich die jeweilige Streckwerkseinheit (S1,S2) einseitig am Zuführtisch abstützt und von der Abstützung aus gesehen, die lichte Weite (L) zwischen dem Zuführtisch (2) und dem, den Zuführtisch überragenden Teil der Streckwerkseinheit (S1-S3) so gross gewählt ist, dass ein Handeingriff in diesen Bereich ermöglicht wird.

3. Textilmaschine (1) nach einem der Ansprüche 1 bis 2, dadurch gekennzeichnet, dass die äusseren Kanten (K) der Streckwerkseinheit im Bereich der lichten Weite abgerundet sind.

4. Textilmaschine (1) nach einem der Ansprüche 1 bis 3, dadurch gekennzeichnet, dass an den Streckwerkseinheiten (S1-S3) zwischen den Streckwerkswalzen (W) und der Führungsfläche (4) des Zuführtisches (2) ein Führungsblech (5) angebracht ist, das in den Bereich der lichten Weite (L) ragt.

5. Textilmaschine (1) nach Anspruch 4, dadurch gekennzeichnet, dass das Führungsblech mit seitlichen Vliesführern (6) versehen ist.

## Claims

1. A textile machine (1) for processing a fibre fleece (V) which is supplied by way of a feed table (2) and is formed by several superimposed fibre fleeces (V1, V2, V3), with the individual fibre fleeces (V1, V2, V3) being supplied at a distance and from above the feed table (2) and from successively disposed drawing units (S1 to S3) to the feed table and being mutually doubled and the axes (A) of the drafting rollers (W) of the drawing units being aligned transversally to the feeding direction (T) of the fibre fleece (V) to the feed table (2), characterized in that at least the drawing unit (S1, S2) under which a fibre fleece (V3, V2) of an adjacent drawing unit (S2, S3) is guided through is supported on only one side of the fibre fleece (V).

2. A textile machine (1) as claimed in claim 1, characterized in that the respective drawing unit (S1, S2) rests on the feed table on one side and, as seen seen from the support, the clearance (L) between the feed table (2) and the part of the drawing unit (S1 to S3) which projects over the feed table is chosen with such a size that a manual intervention in this zone is enabled.

3. A textile machine (1) as claimed in one of the claims 1 to 2, characterized in that the outer edges (K) of the drawing unit are rounded off in the zone of the clearance.

4. A textile machine (1) as claimed in one of the claims 1 to 3, characterized in that a guide plate (5) is attached on the drawing units (S1 to S3) between the drafting rollers (W) and the guide surface (4) of the feed table (2), which guide plate projects into the zone of the clearance (L).

5. A textile machine (1) as claimed in claim 4, characterized in that the guide plate is provided with lateral fleece guiding means (6).

## Revendications

1. Machine textile (1) pour le traitement d'un voile de fibres (V) amené sur une table d'alimentation (2), lequel est formé par plusieurs voiles de fibres (V1, V2, V3) disposés les uns sur les autres, et où, les voiles de fibres individuels (V1, V2, V3) sont délivrés sur la table d'alimention, depuis le dessus de la table d'alimentation (2), par des unités de train d'étirage (S1-S3) disposées l'une derrière l'autre, et séparées par une distance, et sont doublés ensemble, et les axes (A) des rouleaux de train d'étirage (W) des unités de train d'étirage sont orientés transversalement à la direction d'alimentation (T) du voile de fibres (V) sur la table d'alimentation (2),
caractérisée par le fait que,
au moins l'unité de train d'étirage (S1, S2), sous laquelle passe un voile de fibres (V3, V2) d'une unité de train d'étirage voisine (S2, S3), n'est soutenue que d'un côté du voile de fibres (V).

2. Machine textile (1) selon revendication 1,
caractérisée par le fait que
chacune des unités de train d'étirage (S1, S2) est soutenue d'un seul côté de la table d'alimentation et, vu depuis le soutien, l'espace ouvert (L), compris entre la table d'alimentation (2) et la partie de l'unité de train d'étirage (S1-S3) surplombant la table d'alimentation, est choisi suffisamment grand afin qu'une intervention manuelle soit rendue possible dans cette zone.

3. Machine textile (1) selon une des revendications 1 à 2,
caractérisée par le fait que
les arêtes extérieures (K) de l'unité de train d'étirage sont arrondies dans la zone de l'espace ouvert.

4. Machine textile (1) selon une des revendications 1 à 3,
caractérisée par le fait que,
dans les unités de train d'étirage (S1-S3), une tôle de guidage (5) est disposée entre les rouleaux de train d'étirage (W) et la surface de guidage (4) de la table d'alimentation (2), tôle qui s'avance dans la zone de l'espace ouvert (L).

5. Machine textile (1) selon revendication 4,
caractérisée par le fait que
la tôle de guidage est pourvue de guide-voiles latéraux (6).
